# EUROPÄISCHE PATENTANMELDUNG

(11) **EP 0 303 589 A2**
(43) Veröffentlichungstag der Anmeldung: **15.02.1989**
(21) Anmeldenummer: 88890199.8
(22) Anmeldetag: 28.07.1988
(51) Int. Cl.: F02M 61/16, F02M 65/00

(54) **Kraftstoff-Einspritzdüse mit Nadelhubsensor**

(30) Priorität: 11.08.1987 DE 3726712
(71) Anmelder: Automotive Diesel Gesellschaft m.b.H., A-4020 Linz (AT)
(72) Erfinder: Maly, Heinrich, A-2545 Kottingbrunn (AT); Sattmann, Helmut, A-4070 Eferding (AT); Ritzinger, Georg, Dipl.-Ing., A-3400 Klosterneuburg (AT); Oberklammer, Kurt, A-3364 Neuhofen/Ybbs (AT); Kronberger, Maximilian, Dipl.-Ing., A-4400 Steyr (AT)
(74) Vertreter: Matschnig, Franz, Dipl.-Ing.

(57) **Zusammenfassung**

Eine Kraftstoff-Einspritzdüse mit Nadelhubsensor besitzt einen Düsenkörper (1) und einen an diesen über eine Zwischenplatte (4) anschließenden Düsenhalter (8). Zwischen einer Ringschulter (23) der Düsennadel (3) und der Zwischenplatte (4) ist ein Arbeitsluftspalt (1) vorgesehen. Eine Spule (16) ist von einer von dem ferromagnetischem Material der Zwischenplatte (4) begrenzte Bohrung (5) der Zwischenplatte radial entfernt angeordnet, wobei der für den Magnetkreis der Spule (16) maßgebende Fluß über den zwischen der Spule (16) und der Bohrung (5) gelegenen Abschnitt (19) der Zwischenplatte (4) und über den Arbeitsluftspalt (1) verläuft.

## Beschreibung

Die Erfindung bezieht sich auf eine Kraftstoff-Einspritzdüse mit Nadelhubsensor nach dem Oberbegriff des Patentanspruches 1.

Eine Einspritzdüse dieser Art ist beispielsweise aus der DE-OS 29 32 480 bekannt geworden. Bei dieser Düse umgibt die Induktionsspule einen Teil des Druckbolzens und einen Teil des Druckzapfens der Düsennadel, wobei diese Teile den Kern der Spule bilden. Bei Bewegung der Düsennadel wird der Druckbolzen ein wenig aus der Spule heraus bewegt, wodurch sich die Reluktanz ihres Magnetkreises ändert, der entweder durch einen durch die Spule fließenden Gleichstrom oder durch einen Dauermagneten magnetisiert ist. Die Reluktanzänderung führt in beiden Fällen zu einem Induktionssignal der Spule, das für die Nadelbewegung repräsentativ ist und das beispielsweise einer elektronischen Regeleinrichtung für die Brennkraftmaschine zugeführt werden kann. Bei anderen Ausführungsformen der bekannten Düse ist zusätzlich ein Arbeitsluftspalt im Spulenkern vorgesehen, der von einem hochgezogenen Ring der Zwischenplatte und der Stirnfläche des Druckbolzens gebildet ist. Ein weiterer Arbeitsluftspalt kann außerhalb der Spule von einer Stirnfläche eines ringförmigen Dauermagneten und dem Federteller gebildet sein.

Soferne bei der bekannten Düse ein veränderlicher Arbeitsluftspalt vorliegt, ist dieser zufolge der üblichen Längentoleranzen der Zwischenplatte und des Druckbolzens bzw. des Federtellers nicht genau definiert; vor allem bleibt auch bei vollständig geöffneter Düsennadel immer ein Restluftspalt, wodurch das in der Spule induzierte Nadelhubsignal verhältnismäßig klein ist.

Ziel der Erfindung ist die Schaffung einer Einspritzdüse, die ein für die praktische Verarbeitung genügend hohes Nadelhubsignal liefert. Trotz der vorherrschenden ungünstigen Bedingungen, wie hohe Temperaturen und Treibstoffatmosphäre, sollen eine lange Lebensdauer und Zuverlässigkeit gegeben sein.

Dieses Ziel läßt sich mit einer Düse der eingangs genannten Art ereichen, welche erfindungsgemäß nach dem Kennzeichen des Patentanspruches 1 ausgebildet ist.

Da bei geöffneter Düsennadel deren Ringschulter an der Zwischenplatte anliegt, ergibt sich ein Arbeitsluftspalt der sich zwischen dem maximalen Nadelhub und Null verändert. Dementsprechend erhält man optimales Induktionssignal.

Die Erfindung samt ihren weiteren Vorteilen ist im folgenden an Hand beispielsweiser Ausführungsformen näher erläutert, die in der Zeichnung veranschaulicht sind. In dieser zeigen jeweils vergrößert und in einem Axialschnitt durch den mittleren Teil einer Kraftstoff-Einspritzdüse nach der Erfindung Fig. 1 eine erste Ausführungsform, Fig. 2 eine zweite Ausführungsform, Fig. 3a und 3b eine dritte bzw. vierte Ausführungsform, Fig. 4 eine fünfte und Fig. 5 eine sechste Ausführungsform.

Aus Fig. 1 ist der mittlere Teil einer Einspritzdüse ersichtlich, in dem die erfindungswesentlichen Merkmale enthalten sind. Gezeigt ist die Erfindung am Beispiel einer Diesel-Einspritzdüse, bei welcher die Düsennadel auf Grund des Druckes des eingespritzten Treibstoffes abhebt, wobei es sich um eine übliche Düse oder um eine Pumpendüse handeln kann.

Die Einspritzdüse weist einen Düsenkörper 1 mit einer zentralen Lagerbohrung 2 für eine Düsennadel 3 auf. Die längs der Düsenachse a verschiebliche Nadel 3 sitzt in bekannter, hier nicht gezeigter Weise mit einem Dichtkegel auf einem Ventilsitz. An den Düsenkörper 1 schließt - in der Zeichnung nach oben - eine Zwischenplatte 4 an, die eine zentrale Boh rung 5 aufweist. In dieser Bohrung 5 verläuft unter Belassung eines radialen Spaltes 6 ein Druckzapfen 7 der Düsennadel 3. Auf die Zwischenplatte 4 erfolgt ein Düsenhalter 8 mit einer zentralen Bohrung 9 in der eine am oberen Ende des Düsenhalters 8 abgestützte Druckfeder 10 untergebracht ist. Mit ihrem unteren Ende liegt die Druckfeder 10 auf einem Federteller 11 auf, der mit einem an seiner Unterseite angeordneten Druckbolzen 12 an dem Druckzapfen 7 der Düsennadel 3 aufliegt. Der Düsenkörper 1, die Zwischenplatte 4 und der Düsenhalter 8 werden von einem Gehäuse 13, das z.B. eine Überwurfmutter sein kann, fest zusammengehalten. Alle vier vorerwähnten Teile bestehen im allgemeinen aus ferromagnetischem Stahl.

In dem Schnitt nach Fig. 1 ist weiters ein Treibstoffkanal 14 zu sehen, der sich in Form von Bohrungen von einem nicht gezeigten oberen Anschluß durch den Düsenhalter 8, die Zwischenplatte 4 und den Düsenkörper 1 bis zu dem in der Zeichnung nicht ersichtlichen Ventilsitz der Nadel 3 erstreckt.

In der Zwischenplatte 4 ist eine nach unten hin offene Ringnut 15 ausgebildet. Eine Spule 16, die in einen Spulenhalter 17 aus Kunststoff eingebettet ist, ist in diese Ringnut eingelegt. Die Achse der Spule 16 fällt mit der Düsenachse a zusammen. Durch eine nur strichliert angedeutete Bohrung 18 ist eine nicht gezeigte elektrische Leitung von den Spulenanschlüssen nach außen und an geeigneter Stelle durch das Gehäuse 13 geführt. Zwischen der Bohrung 5 und der Spule 16 verbleibt demnach ein im wesentlichen ringförmiger Abschnitt 19 der Zwischenplatte 4.

Zwischen der Zwischenplatte 4 und dem Düsenkörper 1 ist eine scheibenförmige Zwischenlage 20 aus nicht ferromagnetischem Material, z.B. aus einer Kupferknetlegierung oder aus nichtmagnetischem Stahl vorgesehen. Diese Zwischenlage 20 reicht von der Innenfläche eines ferromagnetischen peripheren Ringes 21 bis zu der Außenfläche des ringförmigen Abschnittes 19. In der der Zwischenplatte 4 zugewandten Stirnfläche des Düsenkörpers 1 ist eine von der Lagerbohrung 2 ausgehende ringförmige Ausnehmung 22 vorgesehen. Der Ring 21, der als Leitstück für den magnetischen Fluß der Spule 16 dient, kann in nicht näher gezeigter Weise, etwa durch in Radialbohrungen des Düsenkörpers 1 eingepaßte Stifte fixiert sein.

In Fig. 1 ist die Düsennadel 2 in ihrer Schließstellung eingezeichnet, in der sie von der Druckfeder 10 über den Federteller 11, den Druckbolzen 12 und den Druckzapfen 6 gegen ihren Ventilsitz gedrückt ist.

Über die nicht gezeigten Zuleitungen kann die Spule 16 mit einem konstanten Gleichstrom gespeichert werden. Es entsteht ein Magnetfeld, dessen wesentlicher Verlauf durch eine repräsentative Feldlinie b in Fig. 1 gezeigt ist. Die Feldlinien verlaufen über den Abschnitt 19 der Zwischenplatte 4, über den Arbeitsluftspalt 1, der zwischen der Stirnfläche des Abschnittes 19 und der Stirnfläche jener einspringenden Ringschulter 23 liegt, die zwischen dem Umfang der Düsennadel 2 und dem Umfang des Druckzapfens 7 liegt, weiters über die Düsennadel 3, den Düsenkörper 1, den peripheren Ring 21 und über die Zwischenplatte 4 wieder in den Abschnitt 19. Es versteht sich, daß verschiedene, zum Teil unerwünschte magnetische Nebenschlüsse vorliegen, doch ist der oben beschriebene Flußverlauf für die Erfindung wesentlich.

Bei genügendem Anstieg des Druckes des durch den Kanal 14 dem Ventilsitz zugeführten Treibstoffes hebt sich die Düsennadel 3, bis sie schließlich in voller Offenstellung mit der Ringschulter 23 an der Stirnfläche des Abschnittes 19 anliegt. Der Arbeitsluftspalt 1 ändert sich somit während der Öffnungsbewegung der Nadel 2 von einer Länge, die dem maximalen Nadelhub entspricht auf die Länge Null. Diese Änderung ruft eine starke Erhöhung der Reluktanz des Magnet kreises der Spule 16 hervor, wodurch ein Signal in der Spule 16 induziert wird, das als Nadelhubsignal einer elektronischen Steuereinrichtung für die Brennkraftmaschine zugeführt werden kann.

Die Vormagnetisierung durch einen konstanten Gleichstrom kann entfallen, wenn man für eine Vormagnetisierung des oben beschriebenen Magnetkreises durch einen Permanentmagneten sorgt, Bei dem in Fig. 1 gezeigten Ausführungsbeispiel ist ein scheibenförmiger Dauermagnet 24 auf einen oberen Ansatz 25 des Federtellers 11 aufgesetzt und hier mit einer aufgespritzten Kunststoffkappe 26 gehalten. Ein Teil des Flusses des Dauermagneten 24 verläuft auch in dem für die Spule 16 maßgebenden magnetischen Kreis, sodaß die beschriebene Änderung des Arbeitsluftspaltes 1 ein gut auswertbares Induktionssignal hervorruft. Es versteht sich, daß ein Dauermagnet auch an anderer Stelle in der Düse angeordnet sein kann, soferne hiedurch eine ausreichende Vormagnetisierung des für die Spule 16 maßgebenden Magnetkreises erzielt wird. Beispielsweise kann der Ring 21 als Magnet ausgebildet sein. Ebenso können mehrere Magnete verwendet werden, bzw. kann der Dauermagnet in oder an der Zwischenplatte 4 vorgesehen sein.

Die in Fig. 2 gezeigte Ausführungsform entspricht in wesentlichen Teilen der in Fig. 1 gezeigten und es werden für gleiche Teile gleiche Bezugszeichen verwendet, was auch für die noch folgenden Figuren gilt. Die Spule 16 mit ihrem Spulenhalter 17 ist hier in eine Umfangsnut 27 der Zwischenplatte 4 eingelegt und in einer dem Düsenkörper 1 zugewandten Ausnehmung der Zwischenplatte 4 ist eine scheibenförmige Einlage 28 aus nicht ferromagnetischem Material angeordnet, die sich von der Spule 16 bis zu der Ausnehmung 22, die an den Arbeitsluftspalt 1 anschließt, erstreckt. Wie aus der eingezeichneten, repräsentativen Feldlinie b hervorgeht, verläuft der Fluß außen im wesentlichen über das Gehäuse 13. Auch bei dieser, wie bei den folgenden Ausführungsformen kann an geeigneter Stelle ein Dauermagnet vorgesehen sein. Die Funktion ist die gleiche, wie in Zusammenhang mit Fig. 1 beschrieben.

Bei der Ausführungsform nach Fig. 3a sitzt die Spule 16 mit einem Spulenhalter 17 wie nach Fig. 1 in einer Ringnut 15 der Zwischenplatte 4. Die Ringnut 15 ist hier jedoch nicht durch eine Zwischenlage zur Ausnehmung 22 hin abgedeckt. Zur Flußrückführung dienen bei dieser Ausführung in erster Linie Zentrierstifte 29, die in entsprechende Sackbohrungen der Zwischenplatte 4 bzw. des Düsenkörpers 1 eingesetzt sind und beispielsweise aus Stahl bestehen. Diese Zentrierstifte 29 dienen außerdem zum winkelrichtigen Zentrieren der Zwischenplatte 4 bezüglich des Düsenkörpers 1. Auch zum Zentrieren der Platte 4 bezüglich des Düsenhalters 8 können Zentrierstifte vorgesehen sein. Das winkelrichtige Zentrieren ist vor allem wegen des Treibstoffkanals 14 (siehe Fig. 1) erforderlich, da die entsprechenden Bohrungen ineinander übergehen müssen. Der Flußverlauf ist durch eine Feldlinie b angedeutet.

Die in Fig. 3b dargestellte Ausführungsform der Erfindung unterscheidet sich von jener nach Fig. 3a dadurch, daß - wie nach Fig. 1 - eine Zwischenlage 20 aus nicht ferromagnetischem Material vorgesehen ist. Außerdem sind die Ringnut 15 und der Spulenhalter 16 etwas anders ausgeführt.

Die Ausführungsform nach Fig. 4 unterscheidet sich von den vorgehend beschriebenen Ausführungsformen vor allem dadurch, daß die Spule 30 nicht konzentrisch zur Düsenachse a verläuft, sondern radial nach außen versetzt ist. Die Spule 30 samt einem Spulenkörper 31 ist in eine zum Rand hin offene Ausnehmung 32 der Zwischenplatte 4 eingesetzt. Ein Kernstift 33 aus ferromagnetischem Material verläuft von der Zwischenplatte 4 durch die Mitte der Spule bis in den Düsenkörper 1. Die Achse des Kernstiftes 33 fällt mit der Spulenachse s zusammen. Der Kernstift 33 sitzt mit Preßpassung in einer entsprechenden Bohrung der Zwischenplatte und greift mit möglichst geringem Spiel in eine Bohrung des Düsenkörpers 1 ein. In eine Ausnehmung der Zwischenplatte 4 ist - ähnlich wie bei der Ausführung nach Fig. 2 - eine scheibenförmige Einlage 34 aus nicht ferromagnetischem Material eingelegt. Die Anschlußdrähte der Spule 30 sind mit Kontaktstiften 35 verbunden, die in den Raum zwischen Gehäuse 13 und Zwischenplatte 4 führen. Von hier kann eine nicht gezeigte Leitung aus dem Gehäuse 13 führen. Eine für den hier maßgeblichen Flußverlauf repräsentative Feldlinie b ist strichliert eingezeichnet. Auch bei dieser, nicht rotationssymmetrisch bezüglich der Düsenachse a ausgebildeten Ausführung ist die Funktion die gleiche, wie im Zusammenhang mit den anderen Ausführungsformen besprochen. Soferne außer dem Kernstift 33 Paßstifte zum Zentrieren der Zwischenplatte 4 verwendet werden, sollten solche Paßstifte aus nicht ferromagnetischem Material bestehen, um unerwünschte magnetische Nebenschlüsse zu vermeiden.

Bei der Ausführungsform nach Fig. 5, die im wesentlichen den Ausführungen nach Fig. 1, 3a und 3b entspricht, ist ein besonderer Spulenkörper 36 aus nicht magnetisierbarem Stahl vorgesehen. Dieser Spulenkörper 36 besitzt einen Hülsenteil 37, der den ringförmigen Abschnitt 19 der Zwischenplatte 4 umgibt und der an seinem oberen Ende in einem kurzen, schräg nach oben und nach außen gebogenen Kragen 38, an seinem unteren Ende hingegen in einen Ringflansch 39 übergeht. Dieser Ringflansch 39 liegt in der gezeigten Weise zwischen der Zwischenplatte 4 und dem Düsenkörper 1, wobei ihm die Funktion der im Zusammenhang mit Fig. 1 beschriebenen Zwischenlage 20 zukommt.

Der Spulenkörper 36 nimmt die Spule 16, die beispielsweise trapezförmigen Winkelquerschnitt besitzt, so auf, daß sie an drei Seiten von dem Körper 36 abgedeckt ist. Von der Ringnut 15, in welche der Spulenkörper 36 samt der Spule 16 eingesetzt werden kann, geht eine radiale Ausnehmung 40 aus, was auf der linken Seite der Fig. 5 ersichtlich ist. Im Bereich dieser Ausnehmung 40 sind die Anschlußkabel 41 der Spule 16 mittels eines Halteblocks 42 und einer Niete 43 gegen den Flansch 39 des Spulenkörpers 36 unverrückbar gedrückt. Die verbleibenden Hohlräume, insbesondere auch der ringförmige äußere Raum zwischen der Spule 16 und der Zwischenplatte 4 werden mit einer Gießharzlage 42 od.dgl. ausgegossen.

Die beschriebene Ausführungsform des Spulenkörpers 36 bringt nicht nur den Vorteil einer Reduzierung der Anzahl der Einzelteile (durch Wegfall der Zwischenlage 20 nach Fig. 1), sondern auch eine besonders stabile Halterung der Spule, die zudem gegen die starke Quetschströmung geschützt ist, die beim Öffnen der Düsennadel auftritt, wenn der zwischen der Stirnfläche des ringförmigen Abschnittes 19 und der Ringschulter 23 der Düsennadel 3 befindliche Treibstoff stoßartig verdrängt wird.

Auch bei der zuletzt beschriebenen Ausführungsform sind zweckmäßigerweise als Leitstücke für den magnetischen Fluß ein Ring 21 wie nach Fig. 1 oder Zentrierstifte 29 wie nach Fig. 3a oder 3b vorgesehen.

## Patentansprüche

1. Kraftstoff-Einspritzdüse mit Nadelhubsensor, mit einem Düsenkörper (1) und einem an diesen über eine aus ferromagnetischem Material bestehende Zwischenplatte (4) anschließenden Düsenhalter (8), mit einer in dem Düsenkörper geführten Düsennadel (3), deren äußerem Ende ein Ventilsitz im Düsenkörper zugeordnet ist und die an ihrem inneren Ende unter Bildung einer einspringenden Ringschulter (23) mit einem unter Belassung eines radialen Luftspaltes in bzw. durch eine Bohrung der Zwischenplatte reichenden Druckzapfen (7) versehen ist, wobei bei geschlossener Düsennadel zwischen der Ringschulter (23) und der Zwischenplatte (4) ein Luftspalt (1) verbleibt, mit einer in dem Düsenhalter vorgesehenen Druckfeder (10), die über einen Federteller (11) und einen Druckbolzen (12) auf den Druckzapfen (7) der Düsennadel entgegen deren Öffnungsbewegung wirkt, und mit einer an der Zwischenscheibe angeordneten Induktionsspule (16), in welcher durch Änderung der Reluktanz ihres Magnetkreises bei der Ventilbewegung ein Nadelhubsignal induziert wird, **dadurch gekennzeichnet,** daß die Spule (16,30) von der ausschließlich von dem ferromagnetischem Material der Zwischenplatte (4) begrenzten Bohrung (5) radial entfernt angeordnet ist, wobei der für den Magnetkreis maßgebende Fluß über den zwischen der Spule (16,30) und der Bohrung (5) gelegenen Abschnitt (19) der Zwischenplatte (4) und über den Arbeitsluftspalt (1) zwischen der Ringschulter (23) und der Zwischenplatte (4) verläuft.

2. Kraftstoff-Einspritzdüse nach Anspruch 1, dadurch gekennzeichnet, daß in der der Zwischenplatte (4) zugewandten Stirnfläche des Düsenkörpers (1) eine von der Lagerbohrung (2) der Düsennadel (3) ausgehende ringförmige Ausnehmung (22) vorgesehen ist.

3. Kraftstoff-Einspritzdüse nach Anspruch 1 oder 2, dadurch gekennzeichnet, daß in der Zwischenplatte (4) eine Einlage (28,34) aus nicht ferromagnetischem Material angeordnet ist, die sich von der Spule (16,30) bis in den Bereich des Arbeitsluftspaltes (1) erstreckt.

4. Kraftstoff-Einspritzdüse nach einem der Ansprüche 1 bis 3, dadurch gekennzeichnet, daß zwischen dem Düsenkörper (1) und der Zwischenplatte (4) eine Zwischenlage (20) aus nicht ferromagnetischem Material angeordnet ist.

5. Kraftstoff-Einspritzdüse nach einem der Ansprüche 1 bis 4, dadurch gekennzeichnet, daß die Zwischenplatte (4) zur Flußrückführung mit dem Düsenkörper (1) über zumindest ein Leitstück (21) aus ferromagnetischem Material verbunden ist.

6. Kraftstoff-Einspritzdüse nach Anspruch 5, dadurch gekennzeichnet, daß das Leitstück (21) als peripherer Ring ausgebildet ist.

7. Kraftstoff-Einspritzdüse nach einem der Ansprüche 1 bis 6, dadurch gekennzeichnet, daß die Spule (16) konzentrisch zur Düsenachse (a) angeordnet ist, wobei Spulenachse und Düsenachse (a) zusammenfallen.

8. Kraftstoff-Einspritzdüse nach Anspruch 7, dadurch gekennzeichnet, daß die Spule (16) in einer Ringnut (15) der Zwischenplatte (4) angeordnet ist.

9. Kraftstoff-Einspritzdüse nach Anspruch 8, dadurch gekennzeichnet, daß die Spule (16) in einer Umfangsnut (27) der Zwischenplatte (4) angeordnet ist.

10. Kraftstoff-Einspritzdüse nach einem der Ansprüche 1 bis 5, dadurch gekennzeichnet, daß die Achse (s) der Spule (30) bezüglich der Düsenachse (a) radial versetzt ist.

11. Kraftstoff-Einspritzdüse nach Anspruch 10, dadurch gekennzeichnet, daß die Spule (30) von einem Kernstift (33) aus ferromagnetischem Material durchsetzt ist, der sich von der Zwischenplatte (4) bis in den Düsenkörper (1) erstreckt.

12. Kraftstoff-Einspritzdüse nach Anspruch 11, dadurch gekennzeichnet, daß der Kernstift (33) mit Preßpassung in der Zwischenplatte (4) sitzt und mit geringem Spiel in eine Bohrung des Düsenkörpers (1) eingreift.

13. Kraftstoff-Einspritzdüse nach Anspruch 11 oder 12, dadurch gekennzeichnet, daß zwischen dem Düsenkörper (1) und der Zwischenplatte (4) zumindest ein Paßstift aus nicht ferromagnetischem Material vorgesehen ist.

14. Kraftstoff-Einspritzdüse nach einem der Ansprüche 10 bis 13, dadurch gekennzeichnet, daß die Spule (30) in einer zum Rand hin offenen Ausnehmung (32) der Zwischenplatte (4) angeordnet ist.

15. Kraftstoffeinspritzdüse nach einem der Ansprüche 1 bis 14, dadurch gekennzeichnet, daß in bzw. an der Zwischenplatte (4) ein Dauermagnet angeordnet ist.

16. Kraftstoff-Einspritzdüse nach einem der Ansprüche 1 bis 14, dadurch gekennzeichnet, daß ein Dauermagnet (24) auf dem Federteller (11) angeordnet ist.

17. Kraftstoff-Einspritzdüse nach einem der Ansprüche 1 bis 8 und 15 oder 16, dadurch gekennzeichnet, daß ein Spulenkörper (36) aus nicht magnetisierbarem Material, vorzugsweise aus nicht magnetisierbarem Stahl, vorgesehen ist, der einen den ringförmigen Abschnitt (19) der Zwischenplatte (4) umgebenden Hülsenteil (37) besitzt, an den ein zwischen der Zwischenplatte (4) und dem Düsenkörper (1) liegender Ringflansch (39) anschließt.

18. Kraftstoff-Einspritzdüse nach Anspruch 17, dadurch gekennzeichnet, daß an dem dem Ringflansch (39) gegenüberliegenden Ende des Hülsenteils (37) an diesen ein sich schräg nach oben und außen erstreckender Kragen (38) anschließt.

19. Kraftstoff-Einspritzdüse nach Anspruch 17 oder 18, dadurch gekennzeichnet, daß die Anschlußkabel (41) der Spule (16) im Bereich einer radialen Ausnehmung (40) der Zwischenplatte (4) kraftschlüssig mit dem Ringflansch (39) des Spulenkörpers (36) verbunden sind.
